# EUROPÄISCHE PATENTSCHRIFT

(11) **EP 1 083 059 B1**
(45) Veröffentlichungstag und Bekanntmachung des Hinweises auf die Patenterteilung: **03.12.2003**
(21) Anmeldenummer: 99117893.0
(22) Anmeldetag: 10.09.1999
(51) Int. Cl.: B42B 5/00, B42B 2/00

(54) **Vorrichtung zum Fadensiegeln von kontinuierlich gefördertem Heftgut**
Device for binding with thread continuously fed printed products
Dispositif pour relier au fil du matériau imprimé alimenté continuellement

(43) Veröffentlichungstag der Anmeldung: 14.03.2001
(73) Patentinhaber: MASCHINENBAU OPPENWEILER BINDER GmbH & Co. KG, 71570 Oppenweiler (DE)
(72) Erfinder: Reim, Werner, 76337 Waldbronn (DE); Böttcher, Winfried, 04103 Leipzig (DE); Redmer, Claus-Dieter, 71570 Oppenweiler (DE)
(74) Vertreter: Finck, Dieter, Dr.Ing.

(56) Entgegenhaltungen:
- DE-U- 29 510 607

## Beschreibung

Die Erfindung betrifft eine Vorrichtung zum Fadensiegeln von kontinuierlich gefördertem Heftgut aus Papier, Pappe oder dergleichen mit einer rotierbaren Fadenscheibe, die an ihrer Umfangsfläche gleich beabstandete Aufnahmeabschnitte für entsprechend abgeschnittene und positionierte Fadenstücke eines Siegelfadens sowie den Fadenstücken zugeordnete paarweise vorgesehene Durchstichöffnungen aufweist, mit in der Fadenscheibe vorgesehenen, jeweils einem Paar von Durchstichöffnungen zugeordneten Nadelpaaren, die zum Durchstechen des Heftgutes und zur Bildung einer Fadenklammer aus jedem Fadenstück radial und taktgesteuert bewegbar sind, mit einer der Fadenklammerbildungsstelle zugeordneten, sich in Umfangsrichtung der Fadenscheibe auf der von der Fadenscheibe abgewandten Seite des Heftgutes erstreckenden Einrichtung zur Aufnahme der Durchstichkräfte, mit einer in Drehrichtung der Fadenscheibe der Fadenklammerbildungsstelle nachgeordneten und dem Umfang der Fadenscheibe angepaßten Siegeleinrichtung und mit Transportorganen zum Halten und Transportieren des Heftgutes auf der Umfangsfläche der Fadenscheibe von einer Zuführeinrichtung für das Heftgut bis zu einer Abführeinrichtung dafür.

Bei einer solchen, aus der DD 75 297 bekannten Vorrichtung werden die abgeschnittenen Fadenstücke auf den Aufnahmeabschnitten positioniert, klemmend gehalten und durch die Drehung der Fadenscheibe zu einer Fadenklammerbildungsstelle transportiert, an der ein vom Inneren der Fadenscheibe durch Nocken oder andere Steuerorgane gesteuertes Paar von Nadeln das Heftgut durchsticht und dabei das Fadenstück jeweils zur Bildung einer Fadenklammer durch das Heftgut mit den Enden hindurchführt, wobei auf der von der Fadenscheibe abgewandten Seite des Heftguts das Durchstechen ermöglichende Leitplatten für das Heftgut zur Aufnahme der Durchstichkräfte vorgesehen sind. In Drehrichtung der Fadenscheibe schließt sich dann eine Siegelschiene an, die entsprechend der Fadenscheibe gekrümmt ist und das Heftgut führt. Als Transportorgane zum Halten und Transportieren des Heftgutes auf der Umfangsfläche der Fadenscheibe dienen der Vorderkante des Heftgutes zugeordnete Greifer, die die Heftgutführung jedoch nur in Kombination mit äußeren Leitelementen ermöglichen. Dies führt zu Abschmierungen am Heftgut und zu nur lose zusammengehefteten Seiten, da das Heftgut nicht gepreßt durch die einzelnen Arbeitsstationen geführt werden kann.

Bei einer ähnlich gebauten, aus der DD 260 260 A1 bekannten Rotationshefteinrichtung erfolgt die Heftgutzuführung mit Hilfe einer dem Umfang der Fadenscheibe zugeordneten Zuführwalze, die mit der Fadenscheibe einen Aufnahmekeil bildet, an welchem die Greifer die Vorderkante des Heftgutes übernehmen, während ausgehend von der Zuführwalze in einem Winkelabstand bezogen auf die Fadenscheibe von etwa 300° eine Abführwalze angeordnet ist, die das fadengesiegelte Heftgut mit Greifern von der Fadenscheibe übernimmt und abtransportiert. Die Siegelschiene ist dabei in Umfangsrichtung der Fadenscheibe zweigeteilt, wobei der Abstand zur Umfangsfläche der Fadenscheibe einstellbar ist.

Die DE 22 11 171 C2 beschreibt eine Vorrichtung zum Fadensiegeln von kontinuierlich gefördertem Heftgut in Form von Falzbogen, bei welcher das Heftgut in einer Ebene zwischen zwei Plattenketten geführt wird, wobei einlaufseitig die Fadenstücke taktgesteuert aufgebracht, anschließend in einer Nadelstation durch umlaufende Nadelpaare durch das Heftgut zur Bildung der Fadenklammer gestochen und anschließend in Heftgutlaufrichtung mit Hilfe einer Siegelschiene fixiert werden. Dabei ist der Heftgutzuführung eine Vorstecheinrichtung vorgeordnet, die aus einer Walze mit Vorstechnadelpaaren besteht, der auf der anderen Seite des Heftgutes eine Gegenwalze mit Durchstechöffnungen zugeordnet ist.

Bei der Führung des Heftgutes zwischen den an Rollenketten befestigten Platten ergibt sich eine ruckweise Bewegung aufgrund des Polygoneffekts der Kettenglieder auf dem Antriebskettenrad, was zu Qualitätsmängeln am Heftgut, wie einem Verschmieren der Bogen oder Glanzstellen oder auch teilweise zu Beschädigungen führen kann. Der für die Taktsteuerung der Falzelemente erforderliche konstruktive und steuerungstechnische Aufwand ist sehr groß. Außerdem sind die Transportgeschwindigkeiten begrenzt.

Die der Erfindung zugrundeliegende Aufgabe besteht darin, die Vorrichtung der eingangs genannten Art so auszugestalten, daß ein das Heftgut nicht beeinträchtigender Bogentransport durch die Vorrichtung gewährleistet ist und bei robuster Bauweise und geringem Platzbedarf eine problemlose Verarbeitung auch von taktfrei gefalztem Heftgut unabhängig von dessen Format, Falzart und Papier gewährleistet ist.

Diese Aufgabe wird ausgehend von der Vorrichtung der eingangs genannten Art dadurch gelöst, daß die Transportorgane zwei Bandführungstrommeln, von denen jeweils eine gegenüber einer Stirnseite der Fadenscheibe koaxial und im Abstand von ihr angeordnet ist, einen dem Durchmesser der Fadenscheibe entsprechenden Durchmesser hat und mit gleicher Umfangsgeschwindigkeit wie die Fadenscheibe rotierbar ist, und zwei Transportbänder aufweist, von denen jeweils eines einer Bandführungstrommel zugeordnet ist und die endlos um Umlenkrollen geführt und so angetrieben sind, daß sie ausgehend von einem der Zuführeinrichtung für das Heftgut zugewandten und mit der Fadenscheibe gebildeten Aufnahmekeil bis zur Abführeinrichtung des Heftgutes die Bandführungstrommeln über einen Winkel von 120 bis 240° umschlingen und das Heftgut zwischen sich und den Bandführungstrommeln schlupffrei transportieren, daß die Einrichtung zur Aufnahme der Druckkräfte von einem Durchstichöffnungen aufweisenden Riemen oder von zwei zwischen sich einen Durchstichspalt freilassenden Riemen gebildet wird, der bzw. die endlos um Führungsrollen läuft/laufen, von denen eine synchron zur Fadenscheibe angetrieben ist, wobei die Durchstichöffnungen in der Fadenscheibe und riemenseitig die Durchstichöffnungen bzw. der Durchstichspalt fluchten, und daß die Zuführeinrichtung für das Heftgut eine Takteinrichtung aufweist, der heftguteinlaufseitig ein Sensor mit einer Steuereinrichtung zugeordnet ist, die die Takteinrichtung abhängig vom erfaßten Heftguteinlauf so steuert, daß das Heftgut von der Takteinrichtung in den Aufnahmekeil zwischen den Bändern und der Fadenscheibe bzw. den Bandführungstrommeln so abgegeben wird, daß es bezüglich des zugeordneten Fadenaufnahmeabschnitts exakt positioniert ist.

Mit der erfindungsgemäß ausgestalteten Vorrichtung ist es möglich, das Heftgut synchronisiert zum Arbeitstakt der Fadenscheibe schlupffrei gehalten zwischen den Transportbändern und den Bandführungstrommeln durch die Arbeitsstationen der Vorrichtung zu führen, wobei im Bereich der Heftgutdurchstechung jeweils ein ausreichendes Widerlager vorhanden ist. Die Einspannkraft zwischen den Tranportbändern und den Bandführungstrommeln ist dabei so hoch, daß sich die Lage des Heftguts auch während des Durchstechens nicht verändert. Der Abstand zwischen den Bandführungstrommeln entspricht der kleinsten zu verarbeitenden Formatgröße des Heftguts. Bei größeren Formaten können in axialem Abstand weitere Bandführungstrommeln mit Transportbändern angeordnet werden. Da die Fadensiegelscheibe annähernd den gleichen Durchmesser und die gleiche Umfangsgeschwindigkeit wie die beiden Bandführungstrommeln hat, befindet sich das Heftgut bezüglich der Fadenscheibe in Ruhe. In Drehrichtung der Fadenscheibe kann der Siegelschiene noch eine mit einem optischen Sensor arbeitende Fadenendenkontrolle vorgeordnet werden.

In einer vorteilhaften Ausgestaltung weist die Takteinrichtung ein Leitelement und drei Taktwalzen auf, von denen die eine feststehend und die beiden anderen in einem Winkel um die feststehend gelagerte Taktwalze plaziert und bezüglich des jeweiligen Förderspaltes einstellbar gelagert sind, wobei die feststehend gelagerte Taktwalze und die eine einstellbar gelagerte Taktwalze einen dem Sensor zugewandten einlaufseitigen Förderspalt für das Heftgut bilden, während bezogen auf die Heftgutlaufrichtung in Nachordnung zum Leitelement die feststehend gelagerte Taktwalze und die andere einstellbar gelagerte Taktwalze einen dem Aufnahmekeil zugewandten abgabeseitigen Förderspalt für das Heftgut bilden, und wobei der Sensor die Vorderkante des zugeführten Heftgutes erfaßt und von seiner Steuereinrichtung die erfaßte Position der Vorderkante des Heftgutes mit der Position des zugehörigen Fadenaufnahmeabschnitts auf der Fadenscheibe verglichen und abhängig von einer ermittelten Differenz ein allen drei Taktwalzen gemeinsamer Antrieb zur Beschleunigung des Heftguts zum Ausgleich dieser Differenz entsprechend lang aktiviert wird, wenn das Heftgut von der gesamten Takteinrichtung erfaßt ist.

Das der Vorrichtung zugeführte Heftgut wird vor der Takteinrichtung auf einem Ausricht- und Zuführtisch seitlich in bekannter Weise ausgerichtet. Nach Übergabe des so ausgerichteten Heftguts an die Takteinrichtung wird das Heftgut bezüglich des Klammertakts der Fadenscheibe synchronisiert, so daß trotz der taktfreien Arbeitsweise einer vorgeschalteten Falzmaschine die Fadenklammern im Heftgut einstellbar immer von Bogen zu Bogen den gleichen Abstand vom Heftgutkopf haben.

Die Taktung durch die Takteinrichtung erfolgt aufgrund der gewählten Walzenanordnung gleichzeitig zur Richtungsänderung des Heftgutes bei gleicher Einspannung des Heftgutes, was eine hohe Taktgenauigkeit trotz Richtungsänderung bei geringem Platzbedarf ergibt.

Bei der erfindungsgemäßen Vorrichtung kann in Drehrichtung der Fadenscheibe nach dem Aufnahmekeil und vor der Fadenklammerbildungsstelle eine Vorstechscheibe mit radial bewegbaren Vorstechnadelpaaren angeordnet werden, die für ein taktgesteuertes Vorstechen des Heftgutes zu den Durchstichöffnungen in dem Riemen bzw. zu dem Durchstichspalt zwischen den Riemen und zu den Durchstichöffnungen in der Fadenscheibe fluchtend ausgerichtet sind. Dabei ist zweckmäßigerweise der endlose Riemen ein Zahnriemen, der mit Zähnen am Außenumfang der Vorstechscheibe für deren Drehantrieb kämmt. Analog können zwei endlose Zahnriemen mit einem Durchstechspalt zum Einsatz kommen.

Der Abstand zwischen dem Umfang der Vorstechscheibe und dem Umfang der Fadenscheibe ist zur Anpassung an die Heftgutdicke durch Verstellen der Vorstechscheibe einstellbar, wobei zweckmäßigerweise die gesamte, von der Vorstechscheibe, den Führungsrollen und dem Zahnriemen bzw. den Zahnriemen gebildete Vorstecheinrichtung um einem Festpunkt verschwenkbar und fixierbar angeordnet werden kann. Wenn die Taktsteuerung der Nadelpaare der Vorstecheinrichtung über einen Exzenter im Inneren der Vorstechscheibe erfolgt, läßt sich durch Drehen des Exzenters die Einstichtiefe der Vorstechnadelpaare einstellen.

Das Anschmelzen der thermoplastischen Komponente der Fadenklammerenden erfolgt im weiteren Durchlauf des Heftguts auf der Fadenscheibe durch eine zweigeteilte feststehende Siegelschiene. Jedes Siegelschienenteil hat auf ihrer der Fadenscheibe zugewandten Seite annähernd die gleiche Krümmung wie die Fadenscheibe. Jedes Siegelschienenteil hat eine eigene Heizpatrone, deren Temperatur jeweils für sich einstellbar ist. Die Lagerung der Siegelschienenteile ist jeweils einseitig und zwar dort, wo die Siegelschienenteile mit einem konstanten Abstand aneinanderstoßen. Bei dieser Anordnung dehnen sich die Siegelschienenteile bei Temperaturbeaufschlagung nach der von der Lagerstelle abgewandten Seite hin aus. Dadurch bleibt der Spalt zwischen den Siegelschienenteilen immer annähernd konstant und die Krümmung der Siegelschienen bleibt über dem gesamten Temperaturbereich gleich. Dadurch, daß auch der Abstand der Fadenscheibe immer gleich bleibt, ist ein optimales Siegeln gewährleistet. Die Siegelschienenteile sind zweckmäßigerweise gemeinsam zur Fadenscheibe einstellbar ausgeführt.

Anhand von Zeichnungen wird ein Ausführungsbeispiel der Erfindung näher erläutert. Es zeigt
- Fig. 1: schematisch in einer Seitenansicht die Vorrichtung, wobei die in Blickrichtung vor der Fadenscheibe vorgesehene Bandführungstrommel weggelassen ist,
- Fig. 2: in eine Ansicht wie Fig. 1 die Takteinrichtung der Vorrichtung mit Sensor,
- Fig. 3: in einer Ansicht wie Fig. 1 die Vorstecheinrichtung,
- Fig. 4: in einer teilweise geschnittenen Seitenansicht die Ausgestaltung der Vorstechscheibe in der Vorstecheinrichtung von Fig. 3 und
- Fig. 5: in einer Ansicht wie Fig. 1 die Siegeleinrichtung der Vorrichtung.

Die in Fig. 1 schematisch gezeigte Vorrichtung zum Fadensiegeln von kontinuierlich gefördertem Heftgut aus Papier, Pappe oder dergleichen hat eine Fadenscheibe 2, der in Blickrichtung auf die Fadenscheibe, also jeweils stirnseitig eine Bandführungstrommel 3 vor- und nachgeordnet ist, wobei aufgrund des Teilschnitts der Fadenscheibe 2 in Fig. 1 ein Teil der nachgeordneten Bandführungstrommel 3 erkennbar ist.

Die beiden Bandführungstrommeln 3 und die dazwischen befindliche Fadenscheibe 2 sitzen auf ein und derselben Welle 1 und drehen sich mit dieser mit gleicher Umfangsgeschwindigkeit, da die Außendurchmesser der Bandführungstrommeln 3 und der Fadenscheibe 2 im wesentlichen gleich sind. Der axiale Abstand zwischen jeder Bandführungstrommel 3 und der Fadenscheibe 2 entspricht dem Minimalformat des zu bearbeitenden Heftgutes, wobei bei größeren Formaten in größeren axialen Abständen von der Fadenscheibe 2 auf der Welle 1 weitere Bandführungstrommeln 3 angeordnet werden können. Es ist auch möglich, die jeder Stirnseite der Fadenscheibe 2 zugeordneten Bandführungstrommeln 3 auf der Welle 1 axial verstellbar und fixierbar anzuordnen.

Jeder Bandführungstrommel 3 ist ein Transportband 12 zugeordnet, das über Umlenkrollen 17, 17' und 21 so geführt ist, daß es die zugehörige Bandführungstrommel 3 zwischen einem Aufnahmekeil 33 für das Heftgut und einer Abführeinrichtung, die von einer der Umlenkrolle 17 zugeordneten Transportrolle 19 und einem Transportrollenpaar 20 gebildet wird, auf einem Winkel von etwa 180° umschlingt.

Am Umfang der Fadenscheibe 2 sind mit vorgegebener Teilung Fadenaufnahmeabschnitte 10 ausgebildet, auf denen jeweils durch eine schematisch gezeigte Abschneideeinrichtung 9 von einem Siegelfaden abgeschnittene Fadenstücke in vorgegebener Weise positioniert und klemmend gehalten werden. Jedem Fadenaufnahmeabschnitt 10 sind zwei Durchstichöffnungen 24 (Fig. 3) für die Nadeln eines Nadelpaares 11 zugeordnet. Die Nadelpaare 11 sind im Inneren der Fadenscheibe 2 radial beweglich angeordnet, wobei die Radialbewegung von einer feststehenden Führung in einer Steuerscheibe 18 so eingestellt ist, daß die Spitzen der Nadelpaare 11 sich innerhalb der Durchstichöffnungen 24 befinden und nur an einer Fadenklammerbildungsstelle 56 radial über den Umfang der Fadenscheibe 2 hinaus bewegt werden.

Die Zuführung des Heftgutes erfolgt über einen Ausrichtetisch 22, der nur schematisch dargestellt ist. Dem Ausrichtetisch 22 ist ein Sensor 8 mit einer Steuereinrichtung zugeordnet. Der Ausrichtetisch 22 gibt das taktfrei zugeführte Heftgut an eine Takteinrichtung 55 (Fig. 2) ab, die dafür sorgt, daß das taktfrei zugeführte Heftgut synchron zum Arbeitstakt der Fadenscheibe 2 über den Aufnahmekeil 33 zwischen die Transportbänder 12 und die Bandführungstrommeln 3 abgegeben wird.

Die Takteinrichtung 55 besteht aus einem ersten Paar von Taktwalzen 4 und 5, die über ihren dem Sensor 8 zugewandten Förderspalt das Heftgut erfassen. Der Taktwalze 5 ist ein Leitelement 7 in Heftgutlaufrichtung nachgeordnet, welches das Heftgut um etwa 90° umlenkt und zwischen einen zweiten Förderspalt führt, der zwischen der Taktwalze 4 und einer dritten Taktwalze 6 ausgebildet ist. Das von den Taktwalzen 4 und 6 gebildete Taktwalzenpaar gibt das Heftgut an den Aufnahmekeil 33 ab. Wie aus Fig. 2 zu ersehen ist, ist der Takteinrichtung 55 ein Servomotor 25 als Antrieb zugeordnet. Die Taktwalze 4 ist feststehend gelagert. Die Taktwalzen 5 und 6 sind bezüglich der jeweiligen Förderspalte einstellbar gelagert, was durch Schnellspannung in bekannter Weise über Hebel 51 bzw. 23, Schwenkpunkte 50 bzw. 52 und zugehörige Stellelemente 57 und 58 in der in Fig. 2 gezeigten Ausgestaltung erfolgt.

Der Sensor 8 erfaßt den Durchgang der Vorderkante des von dem Ausrichtetisch 22 taktfrei zugeführten Heftgutes. Dieses Signal wird von seiner zugeordneten Steuereinrichtung mit der Position des zugehörigen Fadenaufnahmeabschnitts 10 auf der Fadenscheibe 2 verglichen. Wenn die Steuereinrichtung dabei eine Differenz feststellt, wird die Takteinrichtung 55 aktiviert, wenn das Heftgut zwischen den beiden Förderspalten der Taktwalzen 4 und 5 bzw. 4 und 6 erfaßt ist. Die Zuführgeschwindigkeit des Heftgutes wird dann mit Hilfe des Servomotors 25 kurzzeitig so lange beschleunigt, bis die Abgabegeschwindigkeit an den Aufnahmekeil 33 erreicht ist, die gewährleistet, daß das Heftgut die exakte Position bezüglich des vorbeilaufenden Fadenaufnahmeabschnitts 10 hat, auf dem das anschließend die Fadenklammer bildende Fadenstück klemmend gehalten in genauer Ausrichtung zugeführt wird. Gleichzeitig mit der Erfassung der Heftgutvorderkante löst der Sensor 8 über die Steuereinrichtung die zeitliche Zuordnung der Fadenstückerfassung durch die Fadenaufnahmeabschnitte 10 und das Abschneiden des Fadenstücks durch die Scheideinrichtung 9 aus.

Der Fadenklammerbildungsstelle 56 ist ein die Durchstichkräfte der Nadelpaare 11 aufnehmendes Widerlager zugeordnet, das von einem Zahnriemen 14 gebildet wird, der um Führungsrollen 46, 47 und 48 so geführt ist, daß er, wie in Fig. 3 gezeigt ist, einem Umfangsabschnitt der Fadenscheibe 2 zugeordnet ist. In dem Zahnriemen 14 sind Durchstichöffnungen 54 ausgebildet, die aufgrund der synchronen Führung des Zahnriemens 14 zu den Durchstichöffnungen 24 in der Fadenscheibe 2 fluchtend ausgerichtet sind. Anstelle des Zahriemens 14 mit Durchstichöffnungen 54 können auch zwei parallele Zahnriemen verwendet werden, die zwischen sich einen Durchstichspalt haben. Der Zahnriemen 14 drückt von außen gegen das an der Fadenscheibe 2 umlaufende, zwischen den Bandführungstrommeln 3 und den Transportbändern 12 fest eingeklemmte Heftgut, so daß beim Einstechen des Nadelpaars 11 an der Fadenklammerbildungsstelle 56 eine einwandfreie Durchführung der Fadenenden für die Klammerbildung ohne Ausreißen des Heftgutes gewährleistet ist.

Wie aus Fig. 3 zu ersehen ist, kann der die Durchstichkräfte aufnehmenden Einrichtung mit dem Zahnriemen 14, dessen synchroner Antrieb beispielsweise über die Führungsrolle 46 erfolgt, eine Vorstechscheibe 26 zugeordnet werden, die an ihrem Außenumfang mit Zähnen versehen ist, die mit dem Zahnriemen 14 in Eingriff stehen, so daß die Vorstechscheibe 26 von dem Riemen 14 synchron zur Fadenscheibe 2 angetrieben wird. Wie aus Fig. 4 zu ersehen ist, sind in der Vorstechscheibe 26 entsprechend dem Abstand der Nadelpaare 11 der Fadenscheibe 2 Nadelpaare 53 in Führungen 31 gelagert. Mittels durch Federn 30 erzeugten Federdrucks laufen die den Spitzen der Nadelpaare 53 gegenüberliegenden Flächen auf einem exzentrisch gelagerten Ring 32, der von einem auf einer Achse 34 gelagerten Kugellager gebildet wird. Entsprechend der Exzentrizität des Rings 32 bewegen sich die Nadelpaare 53 während der Rotation der Vorstechscheibe 26 axial nach außen. Da die Exzentrizität der Fadenscheibe 2 zugewandt ist, brechen die Spitzen der Nadelpaare 53 durch die Durchstichöffnungen 54 in dem Zahnriemen 14, durch das Heftgut und dringen in die Durchstechöffnungen 24 in der Fadenscheibe 2 ein. Durch Verdrehen der exzentrisch gelagerten Achse 34 läßt sich die Einstichtiefe auf einfache Weise stufenlos ändern. Das so vorgestochene Heftgut wird dann von dem zugehörigen Nadelpaar 11 der Fadenscheibe 2 an der unmittelbar auf die Vorstechstelle folgenden Fadenklammerbildungsstelle 56 problemlos durchstochen.

Bei der gezeigten Ausgestaltung bilden die Vorstechscheibe 26 und die Führungsrollen 46, 47 und 48 eine Vorstecheinrichtung 13, die an einem Hebel 27 sitzt, der an einem Bolzen 28 maschinenrahmenseitig schwenkbar gelagert ist. An seinem freien Ende hat der Hebel 27 ein Stellelement 29, über das die Vorstecheinrichtung 13 an die Bogendicke des durchlaufenden Heftgutes optimal anpaßbar ist.

Wie aus Fig. 1 zu sehen ist, ist der Fadenscheibe 2 in ihrer Drehrichtung auf die Fadenklammerbildungsstelle 56 folgend eine Fadenendenkontrolleinrichtung 15 nachgeordnet, an die sich heftgutauslaufseitig ein Einlaufkanal 44 einer Siegeleinrichtung 16 anschließt. Die Siegeleinrichtung 16 besteht aus zwei Siegelschienen 35 und 36, einem Gestellrahmen 38 und Einstelleinrichtungen. Jede Siegelschiene 35, 36 hat eine eigene Heizpatrone 37, deren Temperatur jeweils einstellbar ist. Im Einlaufkanal 44 werden die ankommenden Fadenklammerenden beim Einlauf zentriert ausgerichtet und entgegen der Laufrichtung flachgelegt. Die Siegelschienen 35, 36 sind zumindest auf ihrer der Fadenscheibe 2 zugewandten Seite gekrümmt, wobei die Krümmung dem Durchmesser der Fadenscheibe 2 entspricht. Die beiden Siegelschienen 35, 36 sind an dem gemeinsamen Gestellrahmen 38 an ihrer Stoßstelle gelagert, so daß sie sich im gesamten Temperaturbereich jeweils nach außen ausdehnen können und damit der Abstand an der Stoßstelle und die Krümmung der Siegelschienen 35, 36 erhalten bleiben. Der Gestellrahmen 38 ist an zwei Stellen drehbar gelagert. Auf der einen Seite erfolgt dies über Hebel 39 und 40, auf der anderen Seite über Hebel 41 und 42. Mit Hilfe von zwei Stelleinrichtungen 43, 45 können zusätzlich zur Regulierung des Abstands zur Fadenscheibe 2 die Einlaufseite und die Auslaufseite der Siegelschienen 35 und 36 unterschiedlich eingestellt werden.

Das zwischen den Bandführungstrommeln 3 und den Transportbändern 12 von der Siegeleinrichtung 16 abgeführte Heftgut wird über die mit der einen Umlenkrolle 17 zusammenwirkenden Transportrolle 19, eine Leiteinrichtung und über ein Transportrollenpaar 20 direkt einem Messer-, Taschen- oder Trichterfalzwerk zur Bildung des letzten Falzbruchs zugeführt.

### Bezugszeichenliste

- 1: Welle
- 2: Fadenscheibe
- 3: Bandführungstrommel
- 4: Taktwalze
- 5: Taktwalze
- 6: Taktwalze
- 7: Leitelement
- 8: Sensor
- 9: Abschneideeinrichtung
- 10: Fadenaufnahmeabschnitt
- 11: Nadelpaar
- 12: Transportband
- 13: Vorstecheinrichtung
- 14: Zahnriemen
- 15: Fadenendenkontrolleinrichtung
- 16: Siegeleinrichtung
- 17: Umlenkrolle
- 17': Umlenkrolle
- 18: Steuerscheibe
- 19: Transportrolle
- 20: Transportrollenpaar
- 21: Umlenkrolle
- 22: Ausrichtetisch
- 23: Hebel
- 24: Durchstichöffnungen
- 25: Servomotor
- 26: Vorstechscheibe
- 27: Hebel
- 28: Bolzen
- 29: Stellelement
- 30: Feder
- 31: Führung
- 32: Ring
- 33: Aufnahmekeil
- 34: Achse
- 35: Siegelschiene
- 36: Siegelschiene
- 37: Heizpatrone
- 38: Gestellrahmen
- 39: Hebel
- 40: Hebel
- 41: Hebel
- 42: Hebel
- 43: Stellelement
- 44: Einlaufkanal
- 45: Stellelement
- 46: Führungsrolle
- 47: Führungsrolle
- 48: Führungsrolle
- 50: Schwenkpunkt
- 51: Hebel
- 52: Schwenkpunkt
- 53: Nadelpaar
- 54: Durchstichöffnungen
- 55: Takteinrichtung
- 56: Fadenklammerbildungsstelle
- 57: Stellelement
- 58: Stellelement

## Patentansprüche

1. Vorrichtung zum Fadensiegeln von kontinuierlich gefördertem Heftgut aus Papier, Pappe oder dergleichen
- mit einer rotierbaren Fadenscheibe (2), die an ihrer Umfangsfläche gleich beabstandete Aufnahmeabschnitte (10) für entsprechend abgeschnittene und positionierte Fadenstücke eines Siegelfadens sowie den Fadenstücken zugeordnete paarweise vorgesehene Durchstichöffnungen (24) aufweist,
- mit in der Fadenscheibe (2) vorgesehenen, jeweils einem Paar von Durchstichöffnungen (24) zugeordneten Nadelpaaren (11), die zum Durchstechen des Heftgutes und zur Bildung einer Fadenklammer aus jedem Fadenstück radial und taktgesteuert bewegbar sind,
- mit einer der Fadenklammerbildungsstelle (56) zugeordneten, sich in Umfangsrichtung der Fadenscheibe (2) auf der von der Fadenscheibe (2) abgewandten Seite des Heftgutes erstreckenden Einrichtung zur Aufnahme der Durchstichkräfte,
- mit einer in Drehrichtung der Fadenscheibe (2) der Fadenklammerbildungsstelle (56) nachgeordneten und dem Umfang der Fadenscheibe (2) angepaßten Siegeleinrichtung (16) und
- mit Transportorganen zum Halten und Transportieren des Heftgutes auf der Umfangsfläche der Fadenscheibe (2) von einer Zuführeinrichtung (22) für das Heftgut bis zu einer Abführeinrichtung (19, 20) dafür,
**dadurch gekennzeichnet,**
- **daß** die Transportorgane zwei Bandführungstrommeln (3), von denen jeweils eine gegenüber einer Stirnseite der Fädenscheibe (2) koaxial und im Abstand von ihr angeordnet ist, einen dem Durchmesser der Fadenscheibe (2) entsprechenden Durchmesser hat und mit gleicher Umfangsgeschwindigkeit wie die Fadenscheibe (2) rotierbar ist, und zwei Transportbänder (12) aufweist, von denen jeweils eines einer Bandführungstrommel (3) zugeordnet ist und die endlos um Umlenkrollen (17, 17', 21) geführt und so angetrieben sind, daß sie ausgehend von einem der Zuführeinrichtung (22) für das Heftgut zugewandten und mit der Fadenscheibe (2) gebildeten Aufnahmekeil (33) bis zur Abführeinrichtung (19, 20) des Heftgutes die Bandführungstrommeln (3) über einen Winkel von 120 bis 240° umschlingen und das Heftgut zwischen sich und den Bandführungstrommeln (3) schlupffrei transportieren,
- **daß** die Einrichtung zur Aufnahme der Durchstichkräfte von einem Durchstichöffnungen (54) aufweisenden Riemen (14) oder von zwei zwischen sich einen Durchstichspalt freilassenden Riemen gebildet wird, der bzw. die endlos um Führungsrollen (46, 47, 48) läuft/laufen, von denen eine synchron zur Fadenscheibe (2) angetrieben ist, wobei die Durchstichöffnungen (24) in der Fadenscheibe (2) und riemenseitig die Durchstichöffnungen (54) bzw. der Durchstichspalt fluchten, und
- **daß** die Zuführeinrichtung für das Heftgut eine Takteinrichtung (55) aufweist, der heftguteinlaufseitig ein Sensor (8) mit einer Steuereinrichtung zugeordnet ist, die die Takteinrichtung (55) abhängig von dem erfaßten Heftguteinlauf so steuert, daß das Heftgut von der Takteinrichtung (55) in den Aufnahmekeil zwischen den Bändern (12) und der Fadenscheibe (2) bzw. den Bandführungstrommeln (3) so abgegeben wird, daß es bezüglich des zugeordneten Fadenaufnahmeabschnitts (10) exakt positioniert ist.

2. Vorrichtung nach Anspruch 1, **dadurch gekennzeichnet,**
- **daß** die Takteinrichtung (55) ein Leitelement (7) und drei Taktwalzen (4, 5, 6) aufweist, von denen die eine feststehend und die beiden anderen in einem Winkel um die feststehend gelagerte Taktwalze (4) plaziert und bezüglich des jeweiligen Förderspaltes einstellbar gelagert sind,
- wobei die feststehend gelagerte Taktwalze (4) und die eine einstellbar gelagerte Taktwalze (5) einen dem Sensor (8) zugewandten einlaufseitigen Förderspalt für das Heftgut bilden,
- während bezogen auf die Heftgutlaufrichtung in Nachordnung zum Leitelement (7) die feststehend gelagerte Taktwalze (4) und die andere einstellbar gelagerte Taktwalze (6) einen dem Aufnahmekeil (33) zugewandten abgabeseitigen Förderspalt für das Heftgut bilden, und
- wobei der Sensor (8) die Vorderkante des zugeführten Heftgutes erfaßt und von seiner Steuereinrichtung die erfaßte Position der Vorderkante des Heftgutes mit der Position des zugehörigen Fadenaufnahmeabschnitts (10) auf der Fadenscheibe (2) verglichen und abhängig von einer ermittelten Differenz ein allen drei Taktwalzen (4, 5, 6) gemeinsamer Antrieb (25) zur Beschleunigung des Heftguts zum Ausgleich dieser Differenz entsprechend lang aktiviert wird, wenn das Heftgut von der gesamten Takteinrichtung (55) erfaßt ist.

3. Vorrichtung nach Anspruch 1 oder 2, **dadurch gekennzeichnet, daß** in Drehrichtung der Fadenscheibe (2) nach dem Aufnahmekeil (33) und vor der Fadenklammerbildungsstelle (56) eine Vorstechscheibe (26) mit radial bewegbaren Vorstechnadelpaaren (53) angeordnet ist, die für ein taktgesteuertes Vorstechen des Heftgutes zu den Durchstichöffnungen (54) in dem Riemen (14) bzw. zu dem Durchstichspalt zwischen den Riemen und zu den Durchstichöffnungen (24) in der Fadenscheibe (2) fluchtend ausgerichtet sind.

4. Vorrichtung nach Anspruch 3, **dadurch gekennzeichnet, daß** der endlose Riemen (14) ein Zahnriemen ist bzw. daß die endlosen Riemen Zahnriemen sind, der bzw. die mit Zähnen am Außenumfang der Vorstechscheibe (26) für deren Drehantrieb kämmt bzw. kämmen.

5. Vorrichtung nach Anspruch 3 oder 4, **dadurch gekennzeichnet, daß** der Abstand zwischen dem Umfang der Vorstechscheibe (26) und dem Umfang der Fadenscheibe (2) zur Anpassung an die Heftgutdicke einstellbar ist.

6. Vorrichtung nach einem der Ansprüche 3 bis 5, **dadurch gekennzeichnet, daß** die Einstichtiefe der Vorstechnadelpaare (53) einstellbar ist.

## Claims

1. A device for the thread sealing of continuously fed printed matter consisting of paper, cardboard or the like,
- comprising a rotatable thread wheel (2) having, on its circumferential surface, uniformly spaced take-up portions (10) for correspondingly cut and positioned lengths of a sealing thread, and piercing openings (24) provided in pairs and associated with the thread lengths,
- comprising needle pairs (11) which are provided in the thread wheel (2) and are each associated with a pair of piercing openings (24) and which are radially movable by clock control for piercing the printed matter and forming a stitch from each thread length,
- comprising an arrangement associated with the stitch formation point (56), extending in the circumferential direction of the thread wheel (2) on the side of the printed matter remote from the thread wheel (2) and intended to absorb the piercing forces,
- comprising a sealing arrangement (16) arranged downstream of the stitch formation point (56) in the direction of rotation of the thread wheel (2) and adapted to the circumference of the thread wheel (2), and
- comprising conveying means for holding and conveying the printed matter on the circumferential surface of the thread wheel (2) from a feeder (22) for the printed matter to a draw-off arrangement ( 19, 20) therefor,
**characterised in that**
- the conveying means have two belt drums (3), each of which is arranged co-axially opposite one face of the thread wheel (2) and is spaced therefrom, has a diameter corresponding to the diameter of the thread wheel (2) and is rotatable with the same circumferential speed as the thread wheel (2), and two conveyor belts (12), each of which is associated with a belt drum (3) and which are endlessly guided round deflection rollers (17, 17', 21) and driven so that, starting from a take-up wedge (33), which faces the feeder (22) for the printed matter and is formed with the thread wheel (2), and extending as far as the draw-off arrangement (19, 20) for the printed matter, they loop around the belt drums (3) over an angle of 120° to 240° and convey the printed matter in a non-slip manner between themselves and the belt drums (3),
- **in that** the arrangement for absorbing the piercing forces is formed by a belt ( 14) provided with piercing openings (54) or by two belts with a piercing gap in between, said belt(s) running endlessly around guide rollers (46, 47, 48), one of which is driven synchronously with the thread wheel (2), the piercing openings (24) in the thread wheel (2) being aligned with the piercing openings (54) in the belt (14) or the piercing gap between the belts, and
- **in that** the feeder for the printed matter has a timer (55) associated, at the infeed end for the printed matter, with a sensor (8) having a control arrangement which controls the timer (55) as a function of the detected infeed of printed matter so that the printed matter is delivered from the timer (55) to the take-up wedge between the belts (12) and the thread wheel (2) or the belt drums (3) so that it is precisely positioned in relation to the associated thread take-up portion (10).

2. A device according to claim 1, **characterised in that**
- the timer (55) comprises a guide member (7) and three timing rollers (4, 5, 6), of which one is fixed and the two others are placed in an angular arrangement around the fixedly mounted timing roller (4) and are adjustably mounted in relation to the respective feed gap,
- wherein the fixedly mounted timing roller (4) and one adjustably mounted timing roller (5) form a feed gap for the printed matter at the infeed end, which feed gap faces the sensor (8),
- while downstream of the guide member (7) in relation to the feed direction of the printed matter, the fixedly mounted timing roller (4) and the other adjustably mounted timing roller (6) form a feed gap for the printed matter at the delivery end, which feed gap faces the take-up wedge (33), and
- wherein the sensor (8) detects the front edge of the supplied printed matter, and its control arrangement compares the detected position of the front edge of the printed matter with the position of the associated thread take-up portion (10) on the thread wheel (2), and, as a function of a determined difference, a drive (25) for accelerating the printed matter to compensate for this difference and common to all three timing rollers (4, 5, 6) is activated for an appropriate length of time when the printed matter has been taken up by the overall timer (55).

3. A device according to claim 1 or 2, **characterised in that** a prepiercing wheel (26) with radially movable prepiercing needle pairs (53) is arranged downstream of the take-up wedge (33) and upstream of the stitch formation point (56) in the direction of rotation of the thread wheel (2), the prepiercing needle pairs (53) being aligned with the piercing openings (54) in the belt ( 14), or the piercing gap between the belts, and the piercing openings (24) in the thread wheel (2) for clock-controlled prepiercing of the printed matter.

4. A device according to claim 3, **characterised in that** the endless belt (14) is a toothed belt or **in that** the endless belts are toothed belts meshing with teeth on the outer circumference of the prepiercing wheel (26) for the rotational drive thereof.

5. A device according to claim 3 or 4, **characterised in that** the distance between the circumference of the prepiercing wheel (26) and the circumference of the thread wheel (2) is adjustable for adaptation to the thickness of the printed matter.

6. A device according to any one of claims 3 to 5, **characterised in that** the penetration depth of the prepiercing needle pairs (53) is adjustable.

## Revendications

1. Dispositif pour relier au fil du matériau imprimé en papier, en carton ou en autres matières de ce genre, alimenté continuellement, comprenant
- un disque à fil (2) rotatif présentant sur son pourtour des segments (10) équidistants pour des morceaux de fil d'un fil de reliure, adéquatement coupés et positionnés, ainsi que des trous de piquage (24) prévus par paires et associés aux morceaux de fil;
- des paires d'aiguilles (11) associées chacune à une paire de trous de piquage (24) et prévues dans le disque à fil (2), lesdites paires d'aiguilles étant mobiles radialement selon une commande de synchronisation pour piquer dans le matériau imprimé et former une attache en fil au départ de chaque morceau de fil;
- un dispositif d'absorption des forces de piquage qui s'étend en direction du pourtour du disque à fil (2) du côté du matériau imprimé opposé au disque à fil (2) et est associé au point de formation de l'attache en fil (56);
- un dispositif de reliure (16) adapté au pourtour du disque à fil (2) et situé en aval du point de formation de l'attache en fil (56) dans le sens de rotation du disque à fil (2) et
- des organes de transport pour maintenir et transporter le matériau imprimé sur le pourtour du disque à fil (2) d'un dispositif d'amenée (22) du matériau imprimé jusqu'à un dispositif de sortie (19, 20),
**caractérisé en ce que**
- les organes de transport présentent deux tambours de bande (3) dont l'un chacun, situé en face d'une face frontale du disque à fil (2), coaxialement et à distance de celle-ci, a un diamètre correspondant au diamètre du disque à fil (2) et peut tourner à la même vitesse de rotation que ledit disque à fil (2), ainsi que deux bandes transporteuses (12), dont l'une chacune est associée à un tambour de bande (3), lesdites bandes étant guidées en continu autour de poulies de guidage (17, 17', 21) et entraînées de manière que, partant d'un coin de positionnement (33), formé à l'aide du disque à fil (2) et tourné vers le dispositif d'amenée (22) du matériau imprimé, et allant jusqu'au dispositif de sortie (19, 20) du matériau imprimé, elles s'enroulent autour des tambours de bande (3) sur un angle compris entre 120° et 240° et transportent le matériau imprimé sans glissement entre elles et les tambours de bande (3),
- **en ce que** le dispositif d'absorption des forces de piquage est constitué par une courroie (14) présentant des trous de piquage (54) ou par deux courroies respectant entre elles un interstice de piquage, la courroie resp. les courroies courant sans fin autour des rouleaux de guidage (46, 47, 48) dont l'un est entraîné en synchrone avec le disque à fil (2), les trous de piquage (24) du disque à fil (2) et les trous de piquage (54) de la courroie resp. l'interstice de piquage entre les courroies étant alignés, et **en ce que**
- le dispositif d'amenée du matériau imprimé présente un dispositif de synchronisation (55) auquel est associé, côté admission du matériau imprimé, un capteur (8) avec un dispositif de commande qui commande le dispositif de synchronisation (55) en dépendance de l'admission du matériau imprimé détecté, de manière telle que ledit matériau imprimé est délivré par le dispositif de synchronisation (55) dans le coin de positionnement entre les bandes (12) et le disque à fil (2) resp. les tambours de bande (3) de manière qu'il est positionné exactement par rapport au segment (10) de positionnement du fil associé.

2. Dispositif selon la revendication 1, **caractérisé en ce que**
- le dispositif de synchronisation (55) présente un élément directeur (7) et trois rouleaux de synchronisation (4, 5, 6) dont l'un est fixe et les deux autres sont placés de manière à former un angle avec le rouleau de synchronisation fixe (4) et montés de manière à pouvoir être ajustés par rapport à chaque interstice de transport,
- le rouleau de synchronisation fixe (4) et l'un des rouleaux de synchronisation (5) monté de manière à pouvoir être ajusté formant, côté admission, un interstice de transport du matériau imprimé, tourné vers le capteur (8),
- tandis que, par rapport au sens de la marche du matériau imprimé, en aval de l'élément directeur (7), le rouleau de synchronisation fixe (4) et l'autre rouleau de synchronisation (6) monté de manière à pouvoir être ajusté forment, côté sortie, un interstice de transport du matériau imprimé tourné vers le coin de positionnement (33) et
- le capteur (8) détectant l'arête avant du matériau imprimé amené et son dispositif de commande comparant la position détectée de l'arête avant du matériau imprimé avec la position du segment (10) de positionnement du fil associé sur le disque à fil (2) et activant, en dépendance d'une différence déterminée, une commande (25) commune aux trois rouleaux de synchronisation (4, 5, 6) pour accélérer le matériau imprimé pour compenser cette différence pendant une durée adéquate lorsque le matériau imprimé est saisi par le dispositif de synchronisation (55) dans son ensemble.

3. Dispositif selon la revendication 1 ou 2, **caractérisé en ce qu'**est placé, dans le sens de la rotation du disque à fil (2), après le coin de positionnement (33) et avant le point de formation de l'attache en fil (56), un disque de prépiquage (26) avec des paires d'aiguilles de prépiquage (53) mobiles radialement, lesquelles sont orientées de manière à être alignées avec les trous de piquage (24) du disque à fil (2) et avec les trous de piquage (54) de la courroie (14) resp. avec l'interstice de piquage entre les courroies afin de réaliser un prépiquage commandé synchroniquement du matériau imprimé.

4. Dispositif selon la revendication 3, **caractérisé en ce que** la courroie sans fin (14) est une courroie dentée resp. **en ce que** les courroies sans fin sont des courroies dentées dont les dents «peignent» le pourtour extérieur du disque de prépiquage (26) pour l'entraîner en rotation.

5. Dispositif selon la revendication 3 ou 4, **caractérisé en ce que** la distance entre le pourtour du disque de prépiquage (26) et le pourtour du disque à fil (2) peut être ajustée pour être adaptée à l'épaisseur du matériau imprimé.

6. Dispositif selon l'une des revendications 3 à 5, **caractérisé en ce que** la profondeur de piquage des paires d'aiguilles de prépiquage (53) est ajustable.
